# EUROPÄISCHE PATENTANMELDUNG

(11) **EP 0 499 691 A1**
(43) Veröffentlichungstag der Anmeldung: **26.08.1992**
(21) Anmeldenummer: 91117008.2
(22) Anmeldetag: 05.10.1991
(51) Int. Cl.: B65H 29/00, B65H 29/04

(54) **Verfahren zur Verarbeitung von in einem Schuppenstrom ununterbrochen zugeführten Druckprodukten sowie Vorrichtung zur Ausübung des Verfahrens**

(71) Anmelder: GRAPHA-HOLDING AG, CH-6052 Hergiswil (CH)
(72) Erfinder: Kyburz,Rudolf, CH-6260 Reiden (CH)
(74) Vertreter: Fillinger, Peter, Dr.

(57) **Zusammenfassung**

Zur Verarbeitung von in einem Schuppenstrom einer Stapeleinrichtung (1) zugeführten flachen Druckprodukten (2) werden diese von einer nach vorne geneigten Lage an der Zuführeinrichtung (3) vorerst in eine etwa senkrechte Lage ausgerichtet und anschliessend von einer einen nach unten gerichteten Förderkanal (13) bildenden Fördereinrichtung (6) bestehend aus einem Entnahmerad (7) und einer mit diesem zusammenwirkenden Führungsanordnung (8) gegen die Stapeleinrichtung (1) transportiert.

## Beschreibung

Die Erfindung bezieht sich auf ein Verfahren sowie eine Vorrichtung zur Verarbeitung von in einem Schuppenstrom einer Verarbeitungsstation ununterbrochen zugeführten Druckprodukten gemäss Oberbegriff der Patentansprüche 1 bzw. 6.

Verfahren dieser Art werden u.a. bei der Beschickung von Stapeleinrichtungen angewendet. Dabei ist zu berücksichtigen, dass die über eine Zuführeinrichtung anfallenden (gefalteten) Druckprodukte selektiv in Teilmengen vom Ganzen auf mehrere Stapeleinrichtungen ausgeschieden werden oder es fliesst der ganze Strom von zugeführten Druckprodukten einer Stapeleinrichtung zu. Letztere bildet oft das Ende einer Verarbeitungsstrasse, die sich in mehrere Aeste verzweigt.

Nach der CH-A-623794 ist eine zur Anwendung des eingangs erwähnten Verfahrens vorgesehene Vorrichtung zum Stapeln von kontinuierlich, insbesondere in einem Schuppenstrom anfallenden, gefalteten Druckprodukten, mit einer einer Stapeleinrichtung vorgeschalteten Zuführeinrichtung bekannt, die eine erste Fördereinrichtung und mindestens zwei dieser nachgeschaltete, die Druckprodukte von der ersten Fördereinrichtung übernehmende zweite Fördereinrichtungen aufweist, von denen jede einen zur ersten Fördereinrichtung entgengesetzten Fördersinn hat und zum Stapelschacht führt, und bei welcher eine mit der ersten Fördereinrichtung zusammenwirkende, die Abgabe der Druckprodukte an die zweiten Fördereinrichtungen leitende Steuereinrichtung vorhanden ist, welche abwechselnd während jeweils einer Zeitspanne ein Abgeben der von der ersten Fördereinrichtung zugeführten Druckprodukte an die eine oder die andere der zweiten Fördereinrichtung bewirkt.
Diese Vorrichtung weist u.a. den Nachteil auf, dass im Übergangsbereich zwischen der ersten Fördereinrichtung ein nicht beherrschbarer Zustand an den Druckprodukten eintritt, sodass die weitere Auflage letzterer nicht präzis genug definierbar ist. Dieser Nachteil führt zu Unterbrüchen beim Stapelvorgang, d.h. an einer Stelle, die auch als Achillessehne bezeichnet werden kann.

An die vorliegende Erfindung ist deshalb die Aufgabe gestellt, ein Verfahren bzw. eine Vorrichtung zu schaffen, das bzw. die es gestattet, auf einfache Weise die Druckprodukte von der Zuführeinrichtung in einem Schuppenstrom zuverlässig an eine Verarbeitungsstation zu übertragen.
Erfindungsgemäss wird diese Aufgabe durch die Merkmale des Kennzeichens der Patentansprüche 1 und 6 gelöst.

Dadurch ist es möglich, die Druckprodukte von der Entnahmestelle der Zuführeinrichtung aus nach einer Richtungsänderung ihrer Fortbewegung auf einer anschliessenden Wegstrecke zu führen.

In dieser Führungslage kann die Geschwindigkeit der Druckprodukte zweckgebunden beschleunigt und/oder verzögert werden, wobei insbesondere bei einer Entnahme aller zugeführten Druckprodukte eine Beschleunigung an der Entnahmestelle bzw. für die Bildung eines Schuppenstromes vor der nächsten Verarbeitungsstation, bspw. einer Stapeleinrichtung zweckmässig sein kann.

Um an der Entnahmestelle mögliche Kollisionen unter den Druckpodukten vermeiden zu können, erweist sich im Anschluss an das Erfassen zum Weitertransport der Druckprodukte eine Beschleunigung als vorteilhaft.

Die Art der zugeführten Druckprodukte und die Zuführgeschwindigkeit sowie die Übergabeform können u.a. dafür massgebend sein, dass die Geschwindigkeitsänderung erst nach dem Erfassen der Druckprodukte erfolgt.

In besonderen Fällen, wo vor der nächsten Verarbeitungsstation nachträglich zur Entnahme eine Schuppung der Druckprodukte hergestellt werden soll, kann die Beschleunigung der Druckprodukte auch später inszeniert werden, bspw. vor einer folgenden Verarbeitungsstation.

Selbstverständlich können diese oben beschriebenen Massnahmen auch bei einer Teilmengenentnahme der zugeführten Druckprodukte angewendet werden.

Als Vorrichtung zur Durchführung des Verfahrens, insbesondere zum Stapeln von in einem Schuppenstrom ununterbrochen zugeführten Druckprodukten, mit einer einer Stapeleinrichtung vorgeschalteten, von einem mit Greifzangen versehenen Zugorgan gebildeten Zuführeinrichtung, zwischen denen eine mit der Zuführeinrichtung kommunizierende Fördereinrichtung angeordnet ist, erweist sich ein mit einer gleichsinnig angetriebenen Führungsanordnung zusammenwirkendes Entnahmerad am stromaufwärts gerichteten Ende der Fördereinrichtung eine Einzugsöffnung bildend und an dem an die Einzusöffnung stromabwärts anschliessenden Abschnitt der Fördereinrichtung einen Förderkanal für die Druckprodukte formend als geeignet zur Bewältigung der an einen störungsfreien Betriebsablauf gestellten Forderungen. Diese Vorrichtung zeichnet sich weiterhin durch eine hohe Anpassungsfähigkeit an die unterschiedlichen Betriebszustäde aus.

Vorteilhaft sind das Entnahmerad und die aus mehreren Umlenkrollen gebildete Führungsanordnung jeweils von umlaufenden, endlosen Bändern wenigstens teilweise umschlungen, sodass günstige Anordnungs- und Antriebsverhältnisse realisierbar sind.

Insbesondere wenn im Anschluss an die Fördereinrichtung ein stehender Stapel von Druckprodukten gebildet wird, könnte auf Bänder am Entnahmerad verzichtet werden, es sei denn, diese werden zur Verbesserung des Reibungseffektes das Entnahmerad vollständig unschlingend verwendet.

Durch das Zusammenwirken von Entnahmerad und Führungsanordnung wird ersteres vorzugsweise im Bereich des Förderkanals als Auflage bzw. Lauffläche des Bandes / der Bänder der Führungsanordnung verwendet.

Aus dieser Massnahme eröffnet sich die Möglichkeit, einer sich am vorderen Ende trichterartig erweiternden Einzugsöffnung, die sich an ihrem hinteren Ende spaltartig verengt, sodass ein günstiger Einzugseffekt entsteht.
Somit kann zwischen Einzugsöffnung und Förderkanal eine stufenlose Verbindung geschaffen werden.

Dadurch, dass sich der Förderkanal von der Einzugsöffnung nach unten erstreckt, kann mit den notwendigen zusätzlichen Vorkehrungen ein stehender Stapel mit Druckprodukten gebildet werden.

Durch eine an die Führungsanordnung stromabwärts anschliessende Umlenkrolle können mit dem Trumm des dem Entnahmerad zugeordneten Bandes resp. der Bänder eine Verlängerung des Förderkanals erreicht und so die Druckprodukte an dieser Umlenkrolle unterschlächtig in eine etwa horizontale Fortbewegungsrichtung umgelenkt werden. Auf dieser horizontalen Wegstrecke ist es möglich die Druckprodukte nach einer anderen Anordnungsweise auszurichten bzw. umzuschuppen.

Zweckmässigerweise wird das den Förderkanal verlassende Trumm des dem Entnahmerad zugeordneten Bandes/Bänder als Bandförderer ausgebildet, um die Druckprodukte vor der nächsten Verarbeitungsstation neu ordnen zu können.

Das den Bandförderer bildende Trumm des dem Entnahmerad zugegewiesenen Bandes/Bänder kann um Umlenkrollen an das Entnahmerad zurückgeführt werden, ohne auf die Vorrichtung Einfluss zu nehmen.

Diese Weiterausgestaltung der Vorrichtung gestattet es, dem Bandförderer nach dem Förderkanal eine auf die Geschwindigkeit der herangeführten Druckprodukte beschleunigend wirkende Einrichtung zuzuordnen, sodass an dieser Stelle bspw. eine Schuppung oder Umkehrschuppung hergestellt werden kann.

Um die Entnahme der Druckprodukte von der Zuführeinrichtung störungsfrei vornehmen zu können, besteht die Möglichkeit, das Entnahmerad jeweils im Takt der zugeführten Druckprodukte zu beschleunigen, um so dem nächstfolgenden Druckprodukt bei einer Teilmengenentnahme rechtzeitig ausweichen bzw. bei einer vollständigen Entnahme die Einzugsöffnung rechtzeitig freigeben zu können.

Alternativ kann das Entnahmerad am Umfang unmittelbar nach Erfassen eines Druckbogens die höhere Geschwindigkeit aufweisen als die Zuführeinrichtung, um so den Entnahmebereich nach dem Erfassen eines Druckproduktes für das nächstfolgende zu räumen.

Im Sinne einer Begünstigung des Entnahmevorganges kann das Entnahmerad wenigstens ein nach dem Takt der zugeführten Druckprodukte gesteuertes Erfassungselement aufweisen, wobei vor und während dem Erfassen der Druckprodukte die Erfassungselemente über den Umfang des Entnahmerades hinaus vorstehen, - so dass sie den Druckprodukten in die Einzugsöffnung begleitend folgen können -, und im Bereich des Förderkanals wenigstens annähernd an den Umfang des Entnahmerades, jedoch förderwirksam zurückversetzt sind.

Bei diesem Erfassungs- und Weiterfördervorgang bilden das Erfassungselement und die Führungsanordnung jeweils eine Klemmzange die von der Einzugsöffnung bis zum Ende des Förderkanals erhalten bleibt.

Am freien Ende trägt das Erfassungselement eine wenigstens beim Anliegen an der Führungsanordnung frei drehende Rolle, zur Vermeidung einer zwischen ihr und der Führungsanordnung aufkommenden Reibung resp. eines Schlupfs.

Entsprechend der Entnahme an der Zuführeinrichtung, ob vollständige oder Teilmenge, weist das Entnahmerad am Umfang verteilt jeweils eine unterschiedliche Anzahl aktivierter bzw. gesperrter Erfassungselemente auf.

Es können bspw. am Umfang verteilt im Takt der Zuführung und mit gleicher Teilung wie die Zuführeinrichtung vier Erfassungselemente die vollständige Druckproduktemenge von der Zuführeinrichtung entnehmen. Die Weiterverarbeitung erfolgt auf diese Weise in geschuppter Form.
Durch die Verwendung zweier sich am Umfang des Entnahmerades gegenüberliegender Erfassungselemente ist es möglich, aufgrund des doppelten Teilungsmasses am Entnahmerad, das gesamte Vorkommen der Druckprodukte von der Zuführeinrichtung mit doppelter Geschwindigkeit als zugeführt zu entnehmen.
Selbstverständlich ist auch eine regelmässige bzw. vorgegebene taktweise Teilentnahme mit geringerer Leistung durchführbar.

Zweckmässigerweise können die Erfassungselemente bezüglich ihrer Wirkung mechanisch, elektromechanisch, pneumatisch oder hydraulisch ein- und ausgeschaltet und somit dem Entnahmevorhaben angepasst werden.

Eine Begünstigung der Entnahme an der Zuführeinrichtung kann dadurch geschaffen werden, indem die für die Zuführeinrichtung notwendige Führungsbahn im Bereich über der Fördereinrichtung einen sich nach oben aushebenden Führungsbahnabschnitt aufweist, sodass die die Druckprodukte an die Entnahmestelle heranführenden Greifzangen unmittelbar anschliessend an das Entladen beschleunigt aus dem Entnahmebereich gesteuert werden.

Die mit relativ hoher Geschwindigkeit gegen die Entnahmestelle transportierten Druckprodukte sind unmittelbar vor dem Erreichen ihrer Endposition an der Zuführeinrichtung im Sinne einer Gewährleistung ihrer Entnahme und Übergabe an die Fördereinrichtung hinsichtlich ihrer Lage zu beruhigen und auszurichten. Hierzu eignet sich eine unterhalb der Zuführeinrichtung zur Fördereinrichtung hin wenigstens leicht abfallende Mitnahmeeinrichtung, die auf diese Weise die in einer in Fortbewegungsrichtung nach vorn geneigten Lage zugeführten Druckprodukte stabilisiert und etwa senkrecht ausgerichtet bzw. in einer zur Übernahme in der Einzugsöffnung günstigen Lage zustellt.

Dafür kann die Mitnameeinrichtung in regelmässigen Abständen an Zugmitteln befestigte, zwischen die Druckprodukte eingreifende Mitnehmer aufweisen, wobei die Abstände der Mitnehmer und ihre Geschwindigkeit grösser sind als diejenigen der Druckprodukte an der Zuführeinrichtung, sodass die Druckprodukte bei Erreichen der Mitnahmeeinrichtung auf schonende Weise in die gewünschte senkrechte Lage versetzt werden können.

Eine günstige Abstützung der Druckprodukte kann dadurch erreicht werden, wenn zwei endlose Zugmittel benachbart nebeneinander ein Zugorgan bildend, sich in Förderrichtung der zugeführten Druckbogen in Draufsicht betrachtet bis hin zur Einzugsöffnung divergierend erstrecken und mithin einen zuverlässigen Transport gewährleisten.

Die kompakte Anordnungsweise zwischen Förder- und Zuführeinrichtung kann weiter genutzt werden, indem die Mitnahmeeinrichtung mit einer der ersteren antriebsverbunden ist, wozu ein entsprechend abgestimmtes Zwischengelege vorgesehen ist.

Damit schon vor der Mitnahmeeinrichtung eine Stabilisierungswirkung auf die Druckprodukte eingeleitet werden kann, schliesst vorteilhaft an die Mitnahmeeinrichtung ein sich entgegen der Zuführrichtung der Druckprodukte erstreckendes Führungsorgan an.

Im Sinne einer kompakten Anlage ist das Entnahmerad an den Antrieb der Zuführeinrichtung gekoppelt.

Anschliessend wird die Erfindung anhand eines in der Zeichnung dargestellten Ausführungsbeispiels erörtert.
Die einzige Figur zeigt schematisch die Zusammenhänge des erfindungsgemässen Verfahrens und den Aufbau der entsprechenden Vorrichtung.

Die einzige Figur zeigt andeutungsweise eine Stapeleinrichtung 1, welcher von einem Schuppenstrom ununterbrochen Druckprodukte 2 zugeführt werden. Diese Druckprodukte 2 werden mittels einer Zuführeinrichtung 3, die mit an Zugorganen 4 befestigten Greifzangen 5 versehen ist, einer Fördereinrichtung 6 zugeführt. Zu diesem Zweck ist die Fördereinrichtung 6, von der die Druckprodukte übernommen werden, unterhalb der Zuführeinrichtung 3 angeordnet. Eine mit einem rotierend antreibbaren Entnahmerad 7 zusammenwirkende Führungsanordnung 8 bildet die Fördereinrichtung 6, die an dem der Zuführeinrichtung 3 zugewendeten Ende eine Einzugsöffnung 9 aufweist, welche in den Transportbereich der Zuführeinrichtung reicht und mit letzterer eine Entnahmestelle bildet.
Das Entnahmerad 7 wird teilweise von zwei parallel verlaufenden endlosen Bändern 10 umschlungen, die mittelbar entfernt vom Entnahmerad 7 durch eine Schlaufe umgelenkt an das Entnahmerad 7 zurückgeführt werden. Die Bänder 10 bilden mit um Rollen 11 der Führungsanordnungs 8 endlos umlaufenden Bändern 12 und dem Entnahmerad 7 einen Förderkanal 13, durch welchen die Druckprodukte 2 nach Passieren der Einzugsöffnung 9 hindurchgeführt werden. Die Umlenkrollen 11, 14 sind derart angeordnet, dass ein an dem Entnahmerad 7 anliegendes Trumm zur Bildung des Förderkanals 13 entsteht, ohne dass sich die weiteren Trumms berühren. Entnahmerad 7 und Führungsanordnung 8 weisen die gleiche Umgangs- bzw. Geschwindigkeit auf.
Für den Ausgleich einer allfälligen Geschwindigkeitsdifferenz zwischen den Bändern 10 und dem Umfang des Entnahmerades 7 ist eine als Antriebsrolle ausgebildete Umlenkrolle 14 der Führungsanordnung mit einem Freilauf ausgebildet .
Die Anordnungsweise zwischen Entnahmerad 7 und Führungsanordnung 8 ist so gewählt, dass die sich bildende Einzugsöffnung 9 zu der Zuführeinrichtung 3 hin durch einen geraden Endabschnitt des am Entnahmerad 7 anliegenden Trumms der Zuführeinrichtung 8 und den gegenüberliegenden Abschnitt am Entnahmerad 7 erweitert.
Die annähernd gleiche Situation tritt am stromabwärts liegenden Ende des Förderkanals 13 ein, mit dem Unterschied, dass ein Expansionsraum oder Übergangsraum gebildet wird. Auffallend an der Anordnungsweise von Zuführeinrichtung 3 bzw. Entnahmestelle, gebildet aus Entnahmerad 7 und Führungsanordnung 8, ist der sich nach unten erstreckende Förderkanal 13.
Danach kann auf einfache Weise in eine horizontale Förderkomponente umgelenkt werden. Im Anschluss an die Führungsanordnung 8, also nach dem Föderkanalende, folgt ein Umlenkrad 15, um welches das mit der Führungsanordnung 8 zusammenwirkende Band 12 eine Förderkanal-Verlängerung 16 bildend teilweise umgelegt ist. Diese Umlenkung bildet einen Förderabschnitt 17, auf dem die flachen Druckprodukte 2 unterschlächtig aus dem Förderkanal 13, 16 austreten, geschuppt oder einzeln. Dieser hintere als Bandförderer ausgebildete Förderabschnitt 17 kann eine bis an die Stapeleinrichtung 2 reichende Länge aufweisen oder kurz nach dem Verlassen des Förderkanals 13, 16 enden. Das am Ende dieses Förderabschnittes 17 umgelenkte Band 10 wird über weitere Umlenkrollen mit Abstand zum förderwirksamen Trumm als endloses Zugmittel an das Entnahmerad 7 zurückgeführt.
Wird nun die gesamte zugeführte Menge der Druckprodukte wie Zeitungen, Zeitschriften, Broschüren oder dgl. über die eine Fördereinrichtung 6 weiterverarbeitet, dann können anstelle einer Umlekung am Entnahmerad 7 um etwa 90°, der geschuppte Strom oder die einzeln geführten Druckprodukte nach Verlassen des Förderkanals 13, 16 in ihrer Geschwindigkeit beschleunigt werden. Dafür steht mittel- oder unmittelbar an den Förderkanal 13, 16 anschliessend eine Beschleunigungseinrichtung 18 zur Verfügung, die selbsverständlich auch ausser Wirkung bringbar ist. Durch die Benutzung dieser Beschleunigungseinrichtung 18 kann ein von Zuführ- 3 und Fördereinrichtung 6 erzeugter Schuppenstrom umgeschuppt werden, so, dass ein nachfolgendes Druckprodukt 2 auf das vorausgehende aufgelegt wird. Diese Vorgehensweise erleichtert den nachfolgenden Stapelvorgang.
Wird die Beschleunigungseinrichtung 18 ausser Betrieb gestellt, werden die Druckprodukte 2 mit ihrer Titelseite nach oben der Stapeleinrichtung 1 zugeführt, sodass eine erheblich erleichterte Indentifikation der Druckprodukte 2 am Ende einer langen Verarbeitungskette erfolgen kann.
Mit der Beschleunigunseinrichtung 18 kann eine nächstfolgende Verarbeitungsstation, bspw. eine Stapeleinrichtung 1 direkt oder indirekt beschickt werden. Ist eine indirekte Beschickung vorgesehen und soll vor dem Stapel eine Umschuppung vorgenommen werden bzw. sollen die einzelnen Druckprodukte 2 einer Schuppung unterzogen werden, dient im Anschluss an den Förderkanal 13, 16 resp. an die Beschleunigungseinrichtung 18 ein weiterer Bandförderer 19 mit verstell- und einstellbarer Geschwindigkeit, wodurch wahlweise eine Verarbeitung der Druckbogen 2 vorgenommen werden kann. Selbstverständlich ist es möglich, die ankommenden Druckprodukte 2 an dieser Stelle zu beschleunigen oder zu verzögern.

Eine ähnliche Funktion kann auch der Fördereinrichtung 6 durch eine momentane Beschleunigung oder durch eine höhere Umfangsgeschwindigkeit zugeordnet werden. Durch eine höhere Geschwindigkeit als an der Zuführeinrichtung 3 wird es möglich sein, die Druckprodukte 2 bei der Entnahme zu vereinzeln, um sie anschliessend in einen Schuppenstrom überzuführen, bei dem das vordere Druckprodukt 2 teilweise unter dem nächstfolgenden liegt. Eine höhere Geschwindigkeit mindert die Gefahr einer Kollision der Druckprodukte an der Entnahmestelle bei einer Teilmengenentnahme von der Zuführeinrichtung 3.
Um die Erfassung der Druckprodukte an der Entnahme-/Übergabestelle schonend vollziehen und den Transport optimieren zu können, ist das Entnahmerad 7 mit wenigstens einem, in der Zeichnung mit vier nach dem Takt der zugeführten und/oder der zu entnehmenden Menge gesteuerten Erfassungselementen 20 ausgestattet, wobei die Erfassungselemente 20 jeweils vor dem Erreichen des unteren Randes der an einer Greifzange der Zuführeinrichtung 3 gehaltenen Druckprodukte 2 über den Umfang des Entnahmerades 7 hinaustritt und beim Eintauchen in die Einzugsöffnung 9 an diesen wieder zurückgezogen wird. In ihrem Wirkbereich, insbesondere wenn sie mit der Führungsanordnung 8 zusammenwirken, werden die Erfassuangselemente 20 an die Druckprodukte mittels Druckspeicher, z.B. der Kraft einer Feder angepresst. Durch die Bewegung der Erfassungselemente 20 entsteht in Zusammenwirkung mit der Führungsanordnung 8 an den Druckprodukten ein Klemmzangen-Effekt, der sich von der Einzugsöffnung 9 über den Förderkanal 13 erstreckt.
Eine wichtige Bedeutung kommt der Ausbildung und Lage der Einzugsöffnung 9 zu. Die sich annähernd über die Breite der Einzugsöffnung 9 erstreckende, als Trommel ausgebaute Umlenkrolle 21, bildet einen Anschlag bzw. den einen Teil einer Klemmzange, für die mit ihrem unteren Ende in die Einzugsöffnung hineinragenden Druckprodukte 2.
Dabei ist es vorteilhaft, wenn das untere Ende der Druckprodukte 2 sofort auf die engste Stelle in der Einzugsöffnung 9 ausgerichtet und zugeführt werden kann, bspw. durch eine besondere Ausbildung der Erfassungselemente 20, sodass das untere Ende der Druckprodukte durch die Klemmzangenwirkung des Entnahmerades 7 und der Führungsanordnung 8 umgehend übernommen wird. In diesem Zusammenhang ist es bedeutungsvoll, dass die Umlenktrommel 21 mit ihrem Umfang gegenüber einer durch die Drehachse des Entnahmerades 7 verlaufenden senkrechten Ebene in Zuführrichtung der Druckprodukte betrachtet nachgeschaltet ist.
Aufgrund der erforderlichen Möglichkeit einer Anpassung der Umlenkrolle 21, ist letztere bezüglich ihrer Lage verstell- und feststellbar ausgebildet, d.h. sie kann sowohl senkrecht als auch waagrecht verstellt werden.
Das Anpressende der mittels eines Kraftspeichers, Feder oder Druckmedium angepressten Erfassungselemente 20 ist mit einer frei drehbaren Anpressrolle 22 versehen.
In Abstimmung mit der Entnahmemenge weist das Entnahmerad 7 mehrere am Umfang verteilt angeordnete Erfassungselemente 20 auf, die in ihrer Wirkung ein- und ausschaltbar ausgebildet sind. Die Aufteilung der Erfassungselemente 20 an einem Teilkreis des Entnahmerades 7 entspricht dem Abstand der Druckprodukte 2 an der Zuführeinrichtung 3, sodass ein mehr oder weniger ununterbrochen taktweiser Arbeitsprozess vorliegt. Der Antrieb des Entnahmerades 7 ist mit der Zuführeinrichtung 3 gekuppelt.

Um die Räumung der Entnahmestelle beschleunigen zu können, ist eine für die Zuführeinrichtung 3 vorgesehene Führungsbahn 23 mit einem Führungsbahnabschnitt 24 ausgestattet, der sich nach oben gegen die Weiterfortbewegunsrichtung der Druckprodukte 2 an der Fördereinrichtung 3 vorübergehend verlagert.
Die mit der Zuführeinrichtung 3 in einer in Bewegungsrichtung nach vorne geneigten Lage herangeführten Druckprodukte 2 werden auf dem Weg zur Entnahmestelle aus dieser Lage in eine etwa senkrechte versetzt, damit eine günstige Übernahme an der Ablösestelle erfolgen kann. Dazu ist unterhalb der Zuführeinrichtung 3 und etwa parallel zu dieser wirkend, eine der Fördereinrichtung 6 vorgeschaltete, die Druckprodukte 2 an ihrer Unterseite fortbewegende Mitnahmeeinrichtung 25 angeordnet. Um die in festen Abständen an der Zuführeinrichtung 3 nachgezogen ankommenden Druckprodukte 2 in eine senkrechte Lage zu versetzen, sind die Abstände der hinter den Druckprodukten 2 angreifenden Mitnehmer 26 der Mitnahmeeinrichtung 25 grösser als die der Druckprodukte 2 an der Zuführeinrichtung 3, und ist die Geschwindigkeit der Mitnehmer 25 gegenüber der Zuführeinrichtung 3 um soviel grösser, dass die Druckprodukte 2 an ihrer Entnahmestelle etwa senkrecht bzw. auf die Einzugsöffnung 9 hin ausgerichtet sind. Dabei ist beachtet worden, dass die rotierenden Erfassungselemente 20 rechtzeitig über den Umfang des Entnahmerades 7 hinaustreten und an der Rückseite eines Druckproduktes 2 in der Mitnahameeinrichtung 25 auftauchen. Die Mitnehmer 26 sind an einem aus zwei nebeneinander angeordneten endlosen Zugmitteln 27 wie Ketten, Riemen oder dgl. gebildeten Zugorgan befestigt. In Draufsicht betrachtet divergieren die Zugmittel 27 in Fortbewegungsrichtung der Druckprodukte 2 und die Mitnehmer 27 wandern an der Rückseite der Druckprodukte nach aussen, um den am Entnahmerad 7 dazwischenliegenden Antriebsmitteln für die Erfassungselemente 20, die paarweise nebeneinander angeordnet sind, seitlich ausweichen zu können. Die Mitnehmer 26 der Mitnahmeeinrichtung 25 sind mit dem Entnahmerad 7 antriebsverbunden und könnten alternativ selbstverständlich auch mit der Zuführeinrichtung 3 antriebsverkuppelt sein.
Um die Druckprodukte 2 schon vor dem Auftreffen auf die Mitnahmeeinrichtung stabilisieren zu können, sind zwei seitlich benachbarte, eine sich zur Mitnahmeeinrichtung 25 hin neigende Führungsebene bildende Führungsträger 28 vorgesehen.
Über dem an den Förderabschnitt 17 anschliessenden Bandförderer 19 ist eine sog. Schuppenrolle, möglicherweise auch nach oben federnd abhebbar angeordnet, die auf die von der Beschleunigungseinrichtung 18 abgegebenen Druckprodukte 2 eine Brems- und Ausrichtungswirkung ausübt.
Zwischen Schuppenrolle 29 und Beschleunigungseinrichtung 18 resp. dem Ende des Förderkanals 13, 16 kann eine Adrssiereinrichtung (Inkjet oder dgl.) angefügt werden, die die flachen Druckprodukte 2 an der Vorder- oder Rückseite bedruckt.

## Patentansprüche

1. Verfahren zur Verarbeitung von in einem Schuppenstrom oder vereinzelt einer Verarbeitungsstation ununterbrochen zugeführten Druckprodukten, vornehmlich Zeitungen, Zeitschriften oder dgl., die einer Entnahmestelle zugeführt werden, dadurch gekennzeichnet, dass die in etwa senkrechter Lage zugeführten Druckprodukte jeweils an ihrem unteren Ende von einer zumindest eisende Erstreckungsrichtung der Druckprodukte wirkenden Antriebskraft erfasst werden.

2. Verfahren nach Anspruch 1, dadurch gekennzeichnet, dass die Druckprodukte nach der Entnahme von einer Zuführeinrichtung hinsichtlich ihrer Fortbewegungsgeschwindigkeit beschleunigt werden.

3. Verfahren nach einem der Ansprüche 1 und 2, dadurch gekennzeichnet, dass die Geschwindigkeitsänderung unmittelbar anschliessend nach dem Erfassen der Druckprodukte an der Entnahmestelle erfolgt.

4. Verfahren nach einem der Assprüche 1 und 2, dadurch gekennzeichnet, dass die Geschwindigkeitsänderung nach dem Erfassen der Druckprodukte erfolgt.

5. Verfahren nach einem der Ansprüche 1, 2 und 4, dadurch gekennzeichnet, dass die Geschwindigkeitsänderung wenigstens mittelbar vor einer der Entnahmestelle folgenden Verarbeitungsstation erfolgt.

6. Verfahren nach Anspruch 1, dadurch gekennzeichnet, dass die Druckprodukte gegebenenfalls nach der Entnahmestelle aber vor der Weiterverarbeitungsstation zu einem Schuppenstrom umgesetzt werden.

7. Verfahren nach Anspruch 7, dadurch gekennzeichnet, dass die Druckbogen mit ihrem vorangehenden Ende auf das nachlaufende Ende des vorangehenden Druckbogens aufgelegt werden.

8. Vorrichtung zur Durchführung des Verfahrens nach Anspruch 1, insbesondere zum wahlweise selektiven Verarbeiten von in einem Schuppenstrom ununterbroche n zugeführten Druckprodukten (2), mit einer einer Verarbeitungs station (1) vorgeschalteten, von einem mit Greifzangen (5) versehenen Zugorgan gebildeten Zuführeinrichtung (3), zwischen denen eine mit der Zuführeinrichtung (3) kommunizierende För dereinrichtung (6) angeordnet ist, dadurch gekennzeichnet, dass ein mit einer gleichsinnig angetriebenen Führungsanordnung (8) zusammen wirkendes Entnahmerad (7) am stromaufwärts gerichteten Ende der Fördereinrichtung (6) eine Einzugsöffnung (9) und an dem an letztere stromabwärts anschliessenden Abschnitt der För dereinrichtung (6) einen Förderkanal (13) für die Druckprodukte (2) bildet.

9. Vorrichtung nach Anspruch 8, dadurch gekennzeichnet, dass Entnahmerad (7) und Führungsanordnung (8) zumindest im Zusammenwirkungsbereich die gleiche Geschwindigkeit aufweisen.

10. Vorrichtung nach einem der Ansprüche 8 und 9, dadurch gekennzeichnet, dass das Entnahmerad (7) und die aus mehreren Umlenkrollen gebildete Führungsanordnung (8) jeweils wenigstens teilweise von umlaufenden, endlosen Bändern (10) umschlungen ist.

11. Vorrichtung nach einem der Ansprüche 8 bis 9, dadurch gekennzeichnet, dass das Entnahmerad (7) im Bereich des Förderkanals (13) eine Auflagefläche eines Bandes/der Bänder (12) der Führungsanordnung (8) bildet.

12. Vorrichtung nach einem der Ansprüche 8 bis 11, dadurch gekennzeichnet, dass die Einzugsöffnung (9) sich zur Zuführeinrichtung (3) hin erweiternd ausgebildet ist.

13. Vorrichtung nach einem der Ansprüche 8 bis 12, dadurch gekennzeichnet, dass die einen Anschlag bildende Umlenkrolle (21) der Führungsanordnung (8) bzw. deren Umfang gegenüber einer in der Drehachse des Entnahmerades (7) verlaufenden senkrechten Ebene in Zuführrichtung der Druckprodukte (2) nachgeschaltet angeordnet ist.

14. Vorrichtung nach Anspruch 13, dadurch gekennzeichnet, dass die Umlenkrolle (21) hinsichtlich ihrer Lage verstell- und feststellbar ausgebildet ist.

15. Vorrichtung nach einem der Ansprüche 8 bis 14, dadurch gekennzeichnet, dass sich der Förderkanal (13) nach unten erstreckt.

16. Vorrichtung nach einem der Ansprüche 8 bis 15, dadurch gekennzeichnet, dass jeweils ein an die Führungsanordnung (8) stromabwärts anschliessendes Umlenkrad bzw. eine Umlenktrommel mit dem Trumm des/der dem Entnahmerad (7) zugeordneten Bandes/Bänder (10) eine Verlängerung (16) des Förderkanals (13) bildet.

17. Vorrichtung nach einem der Ansprüche 8 bis 16, dadurch gekennzeichnet, dass das Trumm am Abgabeende des/der Förderkanals/-Verlängerung (16) als Bandförderer (17) ausgebildet ist.

18. Vorrichtung nach einem der Ansprüche 8 bis 17, dadurch gekennzeichnet, dass das förderunwirksame Trumm des Bandförderers (17) Teilwerk des um Umlenkrollen an das Entnahmerad (7) zurückgeführten Bandes (10) bildet.

19. Vorrichtung nach einem der Ansprüche 8 bis 18, dadurch gekennzeichnet, dass dem Bandförderer (17) eine auf die Geschwindigkeit der herangeführten Druckprodukte (2) beschleunigend einwirkende Einrichtung (18) zugeordnet ist.

20. Vorrichtung nach einem der Ansprüche 8 bis 18, dadurch gekennzeichnet, dass die Fördereinrichtung (6) gegenüber der Zuführeinrichtung (3) hinsichtlich Geschwindigkeit beschleunigbar ausgebildet bzw. mit einer höheren Geschwindigkeit antreibbar ist.

21. Vorrichtung nach Anspruch 20, dadurch gekennzeichnet, dass Entnahmerad (7) und Führungsanordnung (8) der Fördereinrichtung (6) die grössere Geschwindigkeit als die Zuführeinrichtung (3) aufweisen.

22. Vorrichtung nach einem der Ansprüche 8 bis 21 dadurch gekennzeichnet, dass das Entnahmerad (7) wenigstens ein nach dem Takt der zugeführten Druckprodukte (2) gesteuertes Erfassungselement (20) aufweist, das vor dem Erfassen der Druckprodukte (2) an der Zuführeinrichtung (3) über den Umfang des Entnahmerades (7) hinausragt und im Bereich des Förderkanals (13) wenigstens annähernd an den Umfang zurückversetzt ist.

23. Vorrichtung nach Anspruch 22, dadurch gekennzeichnet, dass das Erfassungselement (20) und die Führungsanordnung (8) an der Einzugsöffnung (9) und im Förderkanal (13) eine Klemmzange bilden.

24. Vorrichtung nach Anspruch 23, dadurchgekennzeichnet, dass das freie Ende des Erfassungselementes (20) mit frei drehbarer Anpressrolle (22) versehen ist.

25. Vorrichtung nach einem der Ansprüche 20 bis 24, dadurch gekennzeichnet, dass das Entnahmerad (7) mehrere am Umfang verteilte Erfassungselemente (20) aufweist.

26. Vorrichtung nach Anspruch 25, dadurch gekennzeichnet, dass die Erfassungselemente (20) hinsichtlich ihrer Wirkung ein- und ausschaltbar ausgebildet sind.

27. Vorrichtung nach einem der Ansprüche 8 bis 26, dadurch gekennzeichnet, dass die Zuführeinrichtung (3) eine Führungsbahn (23) aufweist, die mit einem über der Fördereinrichtung (6) sich nach oben verlagernden Führungsbahnabschnitt (24) ausgebildet ist.

28. Vorrichtung nach einem der Ansprüche 8 bis 27, dadurch gekennzeichnet, dass unterhalb der Zuführeinrichtung (3) eine der Fördereinrichtung (6) vorgeschaltete, die Druckbogen etwa in senkrechter Lage der Fördereinrichtung (6) zuführende, Mitnahmeeinrichtung (25) angeordnet ist.

29. Vorrichtung nach Anspruch 28, dadurch gekennzeichnet, dass die Mitnahmeeinrichtung (25) ein in regelmässigem Abstand mit zwischen die Druckprodukte (2) eingreifenden Mitnehmern (26) versehenes endlos umlaufendes Zugorgan aufweist.

30. Vorrichtung nach einem der Ansprüche 28 und 29, dadurch gekennzeichnet, dass das Zugorgan aus zwei zur Fördereinrichtung (6) hin divergierenden Trumms jeweils eines endlosen Zugmittels gebildet ist.

31. Vorrichtung nach einem der Ansprüche 28 bis 30, dadurch gekennzeichnet, dass die Mitnahmeeinrichtung (25) eine zur Fördereinrichtung (6) hin gerichtete Neigung aufweist.

32. Vorrichtung nach einem der Ansprüche 28 bis 31, dadurch gekennzeichnet, dass die Mitnahmeeinrichtung (25) mit der Fördereinrichtung (6) und/oder der Zuführeinrichtung (3) antriebsverbunden ist.

33. Vorrichtung nach einem der Ansprüche 28 bis 32, dadurch gekennzeichnet, dass die Mitnehmer (26) der Mitnahmeeinrichtung (25) einen grösseren Abstand und eine höhere Fortbewegungsgeschwindigkeit als die zugeführten Druckbogen (2) aufweisen.

34. Vorrichtung nach einem der Ansprüche 28 bis 33, dadurch gekennzeichnet, dass vor der Mitnahmeeinrichtung (25) eine die Stabilisierung der Druckprodukte (2) bezweckende, sich in Fortbewegungsrichtung letzterer nach unten geneigte Führungsträger (28) angeordnet ist.

35. Vorrichtung nach Anspruch 8, dadurch gekennzeichnet, dass das Entnahmerad (7) an den Antrieb der Zuführeinrichtung (3) gekoppelt ist.

36. Vorrichtung nach Anspruch 8, dadurch gekennzeichnet, dass die Verarbeitungsstation als Stapeleinrichtung (1) ausgebildet ist.

37. Anlage zur Durchführung des Verfahrens nach Anspruch 1, gekennzeichnet durch eine einer Zuführeinrichtung (3) für Druckprodukte (2) nachgeschalteten, mit letzterer an einer Entnahmestelle kommunizierenden Fördereinrichtung (6), die einen aus einem Entnahmerad (7) und einer Führungsanordnung (8) gebildeten, in eine zu einer Verarbeitungsstation (1) führenden Förderstrecke mündenden Förderkanal (13, 16) auf weist.
